# EUROPÄISCHE PATENTSCHRIFT

(11) **EP 3 519 617 B1**
(45) Veröffentlichungstag und Bekanntmachung des Hinweises auf die Patenterteilung: **07.10.2020**
(21) Anmeldenummer: 17704776.8
(22) Anmeldetag: 14.02.2017
(51) Int. Cl.: D02J 13/00

(54) **VERFAHREN UND VORRICHTUNG ZUM ABKÜHLEN EINES SYNTHETISCHEN FADENS**
PROCESS AND DEVICE FOR COOLING AN ARTIFICIAL YARN
PROCEDE ET DISPPOSITIF POUR REFROIDIR UN FIL ARTIFICIEL

(30) Priorität: 28.09.2016 DE 102016011740
(43) Veröffentlichungstag der Anmeldung: 07.08.2019
(73) Patentinhaber: Oerlikon Textile GmbH & Co. KG, 42897 Remscheid (DE)
(72) Erfinder: JUNGBECKER, Philip, 42897 Remscheid (DE); MÜNSTERMANN, Tobias, 42855 Remscheid (DE)
(74) Vertreter: Keenway Patentanwälte Neumann Heine Taruttis
(86) Internationale Anmeldenummer: PCT/EP2017/053246
(87) Internationale Veröffentlichungsnummer: WO 2018/059743

(56) Entgegenhaltungen:
- EP-A1- 0 879 907
- WO-A1-01/38620
- DE-A1- 4 309 179
- JP-A- H0 835 136
- JP-A- H09 157 973
- JP-A- S58 191 230

## Beschreibung

Die Erfindung betrifft ein Verfahren zum Abkühlen eines synthetischen Fadens gemäß dem Oberbegriff des Anspruchs 1 sowie eine Kühlvorrichtung zur Durchführung des Verfahrens gemäß dem Oberbegriff des Anspruchs 6.

Zur Veredlung von gesponnenen synthetischen Fäden wird über Jahrzehnte ein Verfahren zum Kräuseln der multifilen Fäden genutzt, das in der Fachwelt auch als sogenanntes Falschdralltexturieren bekannt ist. Hierzu wird ein teilverstrecktes Garn, das zuvor in einem Schmelzspinnprozess erzeugt wurde, innerhalb einer Texturierzone einer Texturiermaschine gekräuselt. An dem Faden wird dabei mechanisch ein Falschdrall erzeugt, der sich entgegen der Fadenlaufrichtung fortpflanzt. In diesem gedrallten Zustand wird der Faden auf eine Temperatur im Bereich von 200°C erwärmt. Der dabei erreichte plastische Zustand des Fadenmaterials führt dazu, dass sich der Drall in einzelnen Filamenten des Fadens einprägt. Zur Fixierung dieser Fadenstruktur wird der Faden anschließend unmittelbar auf eine Temperatur von ca. 80°C abgekühlt. Somit bleibt die Kräuselung in dem Faden erhalten und bewirkt die gewünschte Veredelung. Die Abkühlung des Fadens wird dabei bevorzugt durch eine luftgekühlte Kühlschiene ausgeführt, an deren Oberfläche der Faden mit Kontakt geführt wird. Derartige Kühlschienen besitzen jedoch grundsätzlich den Nachteil, dass relativ lange Kühlstrecken erforderlich sind, um eine ausreichende Abkühlung des Fadens zu erhalten. Im Stand der Technik sind daher Verfahren und Vorrichtungen bekannt, bei welcher die Abkühlung des Fadens mit Hilfe einer Kühlflüssigkeit durchgeführt wird, um möglichst kurze Kühlstrecken realisieren zu können.

Ein gattungsgemäßes Verfahren sowie eine gattungsgemäße Vorrichtung sind beispielsweise aus der EP 0 403 098 A2 bekannt. Bei dem bekannten Verfahren und der bekannten Vorrichtung zum Abkühlen eines synthetischen Fadens ist ein Kühlkörper mit einer Kühlnut vorgesehen, der im Nutgrund der Kühlnut mehrere vertiefte Nuttaschen aufweist. Die Kühlnut ist über eine Kapillare mit einem Kühlflüssigkeitsreservoir gekoppelt, so dass eine Kühlflüssigkeit kontinuierlich in die Kühlnut eingeleitet wird. Der erwärmte Faden wird mit Kontakt durch die Kühlnut geführt und durch die Kühlflüssigkeit gekühlt. Anschließend wird der Faden über eine nachfolgende Kühlschiene geführt.

Bei dem bekannten Verfahren und bei der bekannten Vorrichtung bildet der Kühlkörper eine relativ kurze Kühlstrecke, wobei die überschüssige Kühlflüssigkeit am Ende des Kühlkörpers aufgefangen und zu einem Tank zurückgeführt wird. Unter Berücksichtigung, dass in herkömmlichen Texturiermaschinen mehrere hundert Texturierzonen parallel nebeneinander betrieben werden, führt die Rückgewinnung der Kühlflüssigkeit zu einem erheblichen zusätzlichen Aufwand.

Um den Überschuss der Kühlflüssigkeit beim Abkühlen des Fadens zu minimieren, ist aus der WO 0138620 A1 ein Verfahren zum Abkühlen eines synthetischen Fadens in der Texturierzone bekannt, bei welchem eine Kühlflüssigkeit mittels einer Dosierpumpe dem Faden zugeführt wird, wobei die Dosierpumpe in Abhängigkeit von einem am Faden überwachten Flüssigkeitsauftrag geregelt wird. Der Flüssigkeitsauftrag an dem Faden wird hierbei durch einen elektrischen Widerstand an einem Garnabschnitt nach der Kühlung gemessen. Damit lassen sich zwar größere Überschussmengen an Kühlflüssigkeit vermeiden, jedoch mit dem Nachteil, dass Zustände mit unzureichender Kühlung des Fadens durch zu wenig Kühlflüssigkeit eintreten können. Diese Zustände führen direkt zur Verschlechterung der Kräuselgleichmäßigkeit.

Es ist nun Aufgabe der Erfindung, ein gattungsgemäßes Verfahren sowie eine gattungsgemäße Kühlvorrichtung zum Abkühlen eines synthetischen Fadens innerhalb einer Texturierzone einer Texturiermaschine bereitzustellen, mit welchem bzw. mit welcher eine gleichmäßige Abkühlung des Fadens ohne wesentlichen Kühlflüssigkeitsüberschuss ausführbar ist.

Ein weiteres Ziel der Erfindung liegt darin, das gattungsgemäße Verfahren und die gattungsgemäße Kühlvorrichtung zum Abkühlen eines synthetischen Fadens derart weiterzubilden, dass insbesondere eine Vielzahl von Fäden parallel unter gleichen Bedingungen abkühlbar sind.

Diese Aufgabe wird mit einem Verfahren zum Abkühlen eines synthetischen Fadens gemäß dem Anspruch 1 sowie mit einer Kühlvorrichtung zur Durchführung des Verfahrens gemäß dem Anspruch 6 gelöst.

Vorteilhafte Weiterbildungen der Erfindung sind durch die Merkmale und Merkmalskombinationen der jeweiligen Unteransprüche definiert.

Die Erfindung liegt die Erkenntnis zugrunde, dass die Menge der Kühlflüssigkeit und die Masse des Fadens in einer bestimmten Relation zueinander stehen müssen, um einerseits den gewünschten Kühleffekt zu erhalten und um andererseits ein Kühlflüssigkeitsüberschuss am Ende der Kühlung zu minimieren. Hierbei ist zu gewährleisten, dass die Kühlflüssigkeit dem Faden sicher zugeführt wird. Das erfindungsgemäße Verfahren sieht daher vor, dass die Kühlflüssigkeit durch eine Dosieröffnung im Nutgrund der Kühlnut in Abhängigkeit von einem Fadentiter des Fadens mit einer Fördermenge im Bereich von 0,05 ml/min bis 5 ml/min zugeführt wird. Je nach Fadentiter des Fadens ist damit eine gewünschte Abkühlung des Fadens realisierbar ohne dass nach der Kühlung eine größere Überschussmenge an Kühlflüssigkeit anfällt.

Da beim ersten Kontakt zwischen der Kühlflüssigkeit und dem erwärmten Faden eine relativ starke Verdampfung der Kühlflüssigkeit eintritt, erfolgt die Benetzung des zu kühlenden Fadens innerhalb einer Kühlstrecke am Nutgrund der Kühlnut. Der Faden wird hierzu gemäß einer vorteilhaften Weiterbildung der Erfindung über eine Streckenlänge der Kühlstrecke im Bereich von 100 mm bis 300 mm geführt. Somit ist eine vergleichmäßigte Benetzung und Abkühlung des Fadens möglich.

Hierbei hat sich insbesondere die Verfahrensvariante bewährt, bei welcher die Kühlflüssigkeit sich innerhalb der Kühlnut über eine Mehrzahl von hintereinander liegenden Nuttaschen im Nutgrund verteilt, wobei der Faden mit Kontakt über mehrere zwischen Nuttaschen ausgebildeten Stegen geführt wird. Damit lässt sich der Kühleffekt an dem Faden noch steigern, so dass relativ kurze Kühlstrecken realisierbar sind.

Um innerhalb der Texturierzone eine definierte Fadenführung und gleichmäßige Kontaktierung des Fadens in der Kühlnut zu halten, ist die Verfahrensvariante besonders vorteilhaft, bei welcher der Faden durch mehrere Fadenführer geführt wird, die der Kühlnut vorgeordnet und nachgeordnet sind, wobei die Kühlnut zwischen den Fadenführern eine in Fadenlaufrichtung gekrümmten Nutgrund aufweist. Damit können insbesondere die Winkel, mit denen der Faden in die Kühlnut läuft und herausgeführt wird, besonders genau und reproduzierbar eingestellt werden. Eine gesonderte Anpassung innerhalb der Maschine bzw. der Texturierzone ist aufgrund der Fadenführer nicht erforderlich.

Um die Umgebung möglichst frei von den auftretenden Dämpfen zu halten, ist die Weiterbildung des erfindungsgemäßen Verfahrens vorgesehen, bei welchem ein durch den benetzten Faden verursachter Dampf an der Kühlnut aufgefangen und abgesaugt wird. Unter Berücksichtigung, dass innerhalb einer Texturiermaschine eine Vielzahl von Fäden parallel nebeneinander behandelt wird, ist ein Auffangen und Abführen des Dampfes besonders vorteilhaft.

Besonders vorteilhaft lässt sich ein Absauganschluss der Absaugeinrichtung am tiefsten Punkt der Kühlnut im Auslassbereich ausbilden, um neben dem Dampf auch noch nicht verbrauchte Reste an Kühlfluid abzuführen.

Zur Durchführung des Verfahrens weist die erfindungsgemäße Kühlvorrichtung eine Dosiereinrichtung zur Zuführung der Kühlflüssigkeit auf, wobei die Dosiereinrichtung ein Dosiermittel zur Erzeugung einer Fördermenge an Kühlflüssigkeit im Bereich von 0,05 ml/min. bis 5 ml/min. aufweist. Derartige Dosiermittel werden bevorzugt durch Dosierpumpen ausgeführt, die einen kontinuierlichen gleichmäßigen Förderstrom der Kühlflüssigkeit erzeugen und der Kühlnut zuführen können.

Das Aufbringen der Kühlflüssigkeit auf den Faden innerhalb der Kühlnut erfolgt über eine gewisse Kühlstrecke. Hierzu ist die Kühlnut an dem Kühlkörper mit einer Länge im Bereich von 100 mm bis 300 mm ausgeführt. Zur Intensivierung der Kühlung ist desweiteren vorgesehen, dass die Kühlnut im Nutgrund eine Mehrzahl von vertieften Nuttaschen aufweist, die jeweils durch einen Führungssteg im Nutgrund voneinander getrennt sind.

Hierbei können die Führungsstege zwischen den Nuttaschen am Nutgrund der Kühlnut mit einer gleichgroßen Stegbreite und / oder mit unterschiedlich großen Stegbreiten ausgeführt sein, um die Fadenführung und die Benetzung des Fadens innerhalb der Kühlnut vorzunehmen.

Damit der Faden reproduzierbar mit gleichmäßigen Kontakt im Nutgrund der Kühlnut führbar ist, ist die Weiterbildung der erfindungsgemäßen Vorrichtung besonders vorteilhaft, bei welcher der Kühlnut zumindest ein Fadenführer vorgeordnet und ein Fadenführer nachgeordnet ist und bei welcher die Kühlnut einen in Fadenlaufrichtung gekrümmten Nutgrund aufweist.

Zum Auffangen und Abführen der Dämpfe ist die Weiterbildung der erfindungsgemäßen Vorrichtung vorgesehen, bei welcher dem Kühlkörper an der Kühlnut eine Absaugeinrichtung zugeordnet ist. Die Absaugeinrichtung ist vorzugsweise derart ausgebildet, dass neben den Dämpfen auch die im Auslassbereich sich möglicherweise bildenden Fluidreste des Kühlfluids aus der Kühlnut abgeführt werden. Damit lassen sich Umgebungsbelastungen in einer Texturiermaschine vermeiden.

Das erfindungsgemäße Verfahren zum Abkühlen eines synthetischen Fadens in einer Texturierzone einer Texturiermaschine wird nachfolgend an einigen Ausführungsbeispielen der erfindungsgemäßen Vorrichtung unter Bezug auf die beigefügten Figuren näher erläutert.

Es stellen dar
- Fig. 1: schematisch eine Ansicht einer Texturierzone einer Texturiermaschine mit integrierter erfindungsgemäßen Kühlvorrichtung zum Abkühlen eines Fadens
- Fig. 2: schematisch das Ausführungsbeispiel der erfindungsgemäßen Kühlvorrichtung zum Abkühlen des Fadens aus Fig. 1
- Fig. 3: schematisch eine Querschnittsansicht des Ausführungsbeispiels aus Fig. 2
- Fig. 4: schematisch eine Schnittansicht eines weiteren Ausführungsbeispiels der erfindungsgemäßen Kühlvorrichtung
- Fig. 5: schematisch eine Schnittansicht eines weiteren Ausführungsbeispiels der erfindungsgemäßen Kühlvorrichtung

In der Fig. 1 ist schematisch eine Ansicht von einem Ausschnitt einer Texturiermaschine, insbesondere eine Texturierzone schematisch dargestellt. Die Texturiermaschine weist hierzu eine Vorlagestelle 4 auf, in welcher eine Vorlagespule 2 mit einem Faden 3 gehalten ist. Der Faden 3 wurde zuvor in einem Schmelzspinnverfahren als ein teilverstreckter Faden (POY) hergestellt. Der Vorlagestelle 4 ist ein erstes Lieferwerk 1.1 zugeordnet. Das Lieferwerk 1.1 ist in diesem Ausführungsbeispiel durch eine mehrfach umschlungene Galetteneinheit gebildet. Das erste Lieferwerk 1.1 bildet einen Fadeneinlauf in die sogenannte Texturierzone, die sich bis zu einem zweiten Lieferwerk 1.2 erstreckt. Das zweite Lieferwerk 1.2 ist ebenfalls durch eine mehrfach umschlungene Galetteneinheit gebildet. Die Art der Lieferwerke 1.1 und 1.2 ist hierbei beispielhaft. Grundsätzlich können auch sogenannte Klemmlieferwerke zur Fadenführung eingesetzt werden, bei welchem der Faden in einem Klemmspalt zwischen einer angetriebenen Welle und einer Andruckrolle und / oder einem Andruckriemen geführt ist. Innerhalb der sich zwischen den Lieferwerken 1.1 und 1.2 erstreckenden Texturierzone ist in Fadenlaufrichtung eine Heizvorrichtung 5, eine Kühlvorrichtung 6 und ein Falschdrallaggregat 7 angeordnet. Die Kühlvorrichtung 6 wird durch die erfindungsgemäße Vorrichtung gebildet und ist in Fig. 2 und Fig. 3 einzeln dargestellt.

Das in Fig. 2 und 3 dargestellte Ausführungsbeispiel der erfindungsgemäßen Kühlvorrichtung 6 ist in Fig. 2 schematisch in einer Längsschnittansicht und in Fig. 3 in einer Querschnittsansicht gezeigt. Insoweit kein ausdrücklicher Bezug zu einer der Figuren gemacht ist, gilt die nachfolgende Beschreibung für beide Figuren.

Das Ausführungsbeispiel der erfindungsgemäßen Kühlvorrichtung 6 weist einen länglichen Kühlkörper 10 auf. An einer Oberseite des Kühlkörpers 10 erstreckt sich eine Kühlnut 11. Die Kühlnut 11 erstreckt sich bis zu den Stirnenden des Kühlkörpers 10, wobei an einem Fadeneinlauf 24 ein Einlauffadenführer 8 und auf einem Fadenauslauss 25 ein Auslassfadenführer 9 der Kühlnut 11 zugeordnet sind. Die Kühlnut 11 weist einen gekrümmten Nutgrund 17 auf, dessen Krümmung durch einen Radius R gekennzeichnet ist. Die sich am Nutgrund 17 erstreckende Kühlstrecke zwischen dem Fadeneinlauf 24 und dem Fadenauslauf 25 ist mit einer Streckenlänge L in Fig. 2 gekennzeichnet.

Im Bereich des Fadeneinlaufs 24 mündet eine Dosieröffnung 12 in dem Nutgrund 17 der Kühlnut 11. Die Dosieröffnung 12 ist über einen Dosierkanal 12.1 und einer Zuleitung 26 mit einer Dosiereinrichtung 13 verbunden. Die Dosiereinrichtung 13 weist in diesem Ausführungsbeispiel ein Dosiermittel 14 auf, das mit einem Behälter 20 verbunden ist. In dem Behälter 20 ist eine Kühlflüssigkeit gehalten. Das Dosiermittel 14 ist vorzugsweise als eine Dosierpumpe ausgeführt und wird über einen Motor 15 angetrieben. Der Motor 15 wird über ein Steuergerät 16 gesteuert, das mit einer hier nicht dargestellten Maschinensteuereinheit verbunden ist.

In einem sich zwischen der Dosieröffnung 12 und dem Fadenauslauf 25 erstreckenden Abschnitt der Kühlnut 11 weist der Nutgrund 17 eine Mehrzahl von vertieften Nuttaschen 18 auf, die im Nutgrund 17 durch eine Mehrzahl von Führungsstegen 19 voneinander getrennt sind.

Wie insbesondere aus der Darstellung in Fig. 3 hervorgeht, bilden die Nuttaschen 18 im Nutgrund 17 Vertiefungen, in welchen sich Ansammlungen der Kühlflüssigkeiten bilden können. Der Faden 3 wird an der Oberfläche der Führungsstege 19 mit Kontakt geführt.

Wie aus den Darstellungen in Fig. 2 und Fig. 3 hervorgeht, ist oberhalb der Kühlnut 11 eine Absaugeinrichtung 21 angeordnet. Die Absaugeinrichtung 21 weist eine Saughaube 23 auf, die sich über die gesamte Länge und Breite der Kühlnut 11 am Kühlkörper 10 erstreckt. Die Saughaube 23 ist mit einer Unterdruckquelle 22 verbunden, so dass die beim Abkühlen des Fadens durch die Kühlflüssigkeit verursachten Dämpfe aufgefangen und abgeführt werden können. Die Unterdruckquelle 22, die als ein Gebläse ausgeführt sein könnte, lässt sich vorteilhaft mit mehreren benachbarten Saughauben 23 betreiben.

An dieser Stelle sei ausdrücklich erwähnt, dass es ich hierbei um ein konstruktives Ausführungsbeispiel der erfindungsgemäßen Kühlvorrichtung handelt. So könnte die Absaugeinrichtung 21 auch unterhalb der Kühlnut angeordnet sein, um insbesondere Restflüssigkeiten am Fadenauslass zusätzlich aufnehmen und abführen zu können.

Wie aus der Darstellung in Fig. 1 hervorgeht, wird zum Texturieren eines Fadens durch das Falschdrallaggregat 7 an dem Faden mechanisch ein Drall erzeugt, so dass die Filamente des Fadens 3 sich verdrehen. Dieser Drall läuft entgegen der Fadenlaufrichtung zurück und wird in der Regel durch einen sogenannten Drallstopp am Einlauf der Texturierzone gestoppt. Der gedrallte Faden 3 wird so in der Heizvorrichtung 5 auf eine Temperatur von ca. 200°C erwärmt. Um den erwärmten Faden zur Kräuselfixierung abzukühlen, wird der Faden 3 über den Einlauffadenführer 8 der Kühlvorrichtung 6 zugeführt. Zur Kühlung des gedrallten Fadens erzeugt das Dosiermittel 13 eine vorbestimmte Fördermenge an Kühlflüssigkeit, die kontinuierlich über die Düsenöffnung 12 in die Kühlnut 11 eingeleitet wird. Hierbei wird die Fördermenge derart im Bereich von 0,05 ml/min. bis 5 ml/min. eingestellt, dass einerseits eine ausreichende Abkühlung des Fadens und andererseits keine wesentliche Überschussmenge an Kühlflüssigkeit nach Verlassen der Kühlnut 11 an dem Faden entstehen. Durch den gedrallten Zustand des Fadens 3 erschwert sich die Flüssigkeitsaufnahme zur Kühlung so dass die Kühlnut in Abhängigkeit vom Fadentiter eine bestimmte Streckenlänge im Bereich von 100 mm bis 300 mm bildet.

In einem Versuch mit einem Polyesterfaden mit einem Fadentiter von 300 den konnte der Faden innerhalb einer Kühlstrecke von 225 mm ausreichend gekühlt werden. Als Kühlflüssigkeit wurde Wasser verwendet, wobei je nach Bedarf dem Wasser eine geringe Menge an Öl beispielsweise 1% beigefügt werden könnte. Die Menge der Kühlflüssigkeit lag bei ca. 4 ml/min. Es wurde festgestellt, dass der gedrallte Faden mit einer Menge an Kühlflüssigkeit im Bereich von 5 bis 15 % des Fadengewichtes effizient kühlbar ist. Damit konnten die Flüssigkeitsreste am Ende des Kühlvorganges minimiert werden. Das erfindungsgemäße Verfahren sowie die erfindungsgemäße Vorrichtung zeichnen sich daher besonders dadurch aus, dass mit minimalem Einsatz von Kühlflüssigkeit eine ausreichende Abkühlung des Fadens in dem Texturierprozess erfolgt. Aufwändige Auffang und Aufbereitungen von Restflüssigkeiten ist nicht erforderlich.

Zudem ist durch die Fadenführer 8 und 9 am Fadeneinlauf 24 und am Fadenauslauf 25 der Kühlvorrichtung 6 eine Voreinstellung der Fadenführung möglich, so dass eine reproduzierbare und in parallelen Bearbeitungsstellen identische Fadenführung ausführbar ist. Aufwändige Einstellungsarbeiten innerhalb der Texturiermaschine und der Texturierzone können dadurch entfallen.

Bei dem in Fig. 2 dargestellten Ausführungsbeispiel ist der Nutgrund 17 der Kühlnut 11 in dem Kühlkörper 10 mit gleichmäßigen Nuttaschen 18 ausgebildet, so dass die Führungsstege 19 zwischen den Nuttaschen jeweils eine gleichgroße Stegbreite aufweisen. Grundsätzlich besteht jedoch auch die Möglichkeit, die Stegbreiten der Führungsstege 19 im Nutgrund 17 unterschiedlich lang auszuführen. Hierzu ist in Fig. 4 ein Ausführungsbeispiel der erfindungsgemäßen Kühlvorrichtung dargestellt, bei welcher die Führungsstege 19 mit unterschiedlichen Stegbreiten ausgeführt sind. Das Ausführungsbeispiel nach Fig. 4 ist ansonsten identisch zu dem Ausführungsbeispiel nach Fig. 2, wobei die Absaugeinrichtung 21 und die Dosiereinrichtung 13 hier nicht dargestellt sind. In dem Ausführungsbeispiel nach Fig. 4 sind die Führungsstege 19 im Auslaufbereich wesentlich breiter ausgeführt als in den übrigen Bereichen der Kühlnut 11. Durch die Nuttaschen 18 im Nutgrund 17 der Kühlnut 11 lässt sich die Zuführung der Kühlflüssigkeit zu dem Faden intensivieren, so dass relativ kurze Kühlstrecken an dem Kühlkörper 10 und damit kurze Kühlnuten 11 realisierbar sind. Es besteht jedoch auch die Möglichkeit, die Kühlnut 11 ohne Nuttaschen auszuführen.

In Fig. 5 ist ein Ausführungsbeispiel der erfindungsgemäßen Kühlvorrichtung dargestellt, bei welcher die Kühlnut 11 im Nutgrund 17 keine Nuttaschen 18 aufweist. Auch hier wurde auf die Darstellung der Absaugeinrichtung 21 und der Dosiereinrichtung 13 verzichtet. Der Faden 3 wird in diesem Fall mit einer ununterbrochenen Kontaktierung am Nutgrund 17 der Kühlnut 11 gefühlt. Die Kühlflüssigkeit, die über die Dosieröffnung 12 in die Kühlnut 11 eingeleitet wird, verteilt sich hierbei gleichmäßig an den Nutwandungen der Kühlnut 11 und wird bis zum Fadenauslauf 25 verdampft oder vom Faden aufgenommen und mitgeführt.

Bei dem in Fig. 5 dargestellten Ausführungsbeispiel der erfindungsgemäßen Vorrichtung mündet der Dosierkanal 12.1 mit einer Neigung in Fadenlaufrichtung in die Kühlnut 11. Damit ist der Förderstrom der Kühlflüssigkeit bereits in Fadenlaufrichtung ausgerichtet und begünstigt die Verteilung in der Kühlnut 11.

## Patentansprüche

1. Verfahren zum Abkühlen eines synthetischen Fadens innerhalb einer Texturierzone einer Texturiermaschine, bei welchem eine Kühlflüssigkeit in eine Kühlnut eines Kühlkörpers eingeleitet wird, bei welchem sich die Kühlflüssigkeit im Nutgrund der Kühlnut verteilt und bei welchem der erwärmte Faden mit Kontakt durch die Kühlnut geführt wird, **dadurch gekennzeichnet, dass** die Kühlflüssigkeit durch eine Dosieröffnung im Nutgrund der Kühlnut in Abhängigkeit von einem Fadentiter des Fadens mit einer Fördermenge im Bereich von 0,05 ml/ min bis 5 ml/min zugeführt wird.

2. Verfahren nach Anspruch 1, **dadurch gekennzeichnet, dass** der Faden in einer Kühlstrecke am Nutgrund der Kühlnut mit einer Streckenlänge im Bereich von 100 mm bis 300 mm geführt wird.

3. Verfahren nach Anspruch 1 oder 2, **dadurch gekennzeichnet, dass** die Kühlflüssigkeit sich innerhalb der Kühlnut über eine Mehrzahl von hintereinander liegenden Nuttaschen im Nutgrund verteilt, wobei der Faden mit Kontakt über mehrere zwischen den Nuttaschen ausgebildete Stege geführt wird.

4. Verfahren nach einem der Ansprüche 1 bis 3, **dadurch gekennzeichnet, dass** der Faden durch mehrere Fadenführer geführt wird, die der Kühlnut vorgeordnet und nachgeordnet sind, wobei die Kühlnut zwischen den Fadenführern einen in Fadenlaufrichtung gekrümmten Nutgrund aufweist.

5. Verfahren nach einem der vorgenannten Ansprüche 1 bis 4, **dadurch gekennzeichnet, dass** ein durch den benetzten Faden verursachter Dampf an der Kühlnut aufgefangen und abgesaugt wird.

6. Kühlvorrichtung zur Durchführung des Verfahrens nach einem der Ansprüche 1 bis 5 mit einem Kühlkörper (10), der eine längliche Kühlnut (11) zur Führung des Fadens (3) aufweist, wobei die Kühlnut (11) über eine Dosieröffnung (12) im Nutgrund (17) mit einer Dosiereinrichtung (13) zur Zuführung einer Kühlflüssigkeit verbunden ist, **dadurch gekennzeichnet, dass** die Dosiereinrichtung (13) ein steuerbares Dosiermittel (14) zur Erzeugung einer Fördermenge an Kühlflüssigkeit im Bereich von 0,05 ml/min bis 5 ml/min aufweist.

7. Kühlvorrichtung nach Anspruch 6, **dadurch gekennzeichnet, dass** die Kühlnut (11) an dem Kühlkörper (10) eine Länge (L) im Bereich von 100 mm bis 300 mm aufweist.

8. Kühlvorrichtung nach Anspruch 6 oder 7, **dadurch gekennzeichnet, dass** die Kühlnut (11) im Nutgrund (17) eine Mehrzahl von vertieften Nuttaschen (18) aufweist, die jeweils durch einen Führungssteg (19) im Nutgrund (17) voneinander getrennt sind.

9. Kühlvorrichtung nach Anspruch 8, **dadurch gekennzeichnet, dass** die Führungsstege (19) zwischen den Nuttaschen (18) am Nutgrund (17) mit einer gleichgroßen Stegbreite und/oder mit unterschiedlich großen Stegbreiten ausgeführt sind.

10. Kühlvorrichtung nach einem der Ansprüche 6 bis 9, **dadurch gekennzeichnet, dass** der Kühlnut (11) zumindest ein Fadenführer (8) vorgeordnet und ein Fadenführer (9) nachgeordnet ist und dass die Kühlnut (11) einen in Fadenlaufrichtung gekrümmten Nutgrund (17) aufweist.

11. Kühlvorrichtung nach einem der Ansprüche 6 bis 10, **dadurch gekennzeichnet, dass** dem Kühlkörper (10) an der Kühlnut (11) eine Absaugeinrichtung (21) zum Auffangen und Abführen von Dämpfen zugeordnet ist.

## Claims

1. A method for cooling a synthetic thread within a texturing zone of a texturing machine, wherein a cooling liquid is introduced into a cooling groove of a cooling body, wherein the cooling liquid is distributed in the groove base of the cooling groove, and wherein the heated thread is guided in a contacting manner through the cooling groove, **characterized in that** the cooling liquid is fed through a metering opening in the groove base of the cooling groove at a conveyed quantity in the range from 0.05 ml/min to 5 ml/min, depending on a thread count (titer)of the thread.

2. The method as claimed in claim 1, **characterized in that** the thread in a cooling section on the base groove of the cooling groove is guided by way of a section length in the range from 100 mm to 300 mm.

3. The method as claimed in claim 1 or 2, **characterized in that** the cooling liquid within the cooling groove is distributed across a plurality of successive groove pockets in the groove base, wherein the thread is guided in a contacting manner across a plurality of webs configured between the groove pockets.

4. The method as claimed in one of claims 1 to 3, **characterized in that** the thread is guided by a plurality of thread guides which are disposed upstream and downstream of the cooling groove, wherein the cooling groove between the thread guides has a groove base that is curved in the thread-running direction.

5. The method as claimed in one of preceding claims 1 to 4, **characterized in that** a vapor caused by the wetted thread is intercepted and suctioned at the cooling groove.

6. A cooling device for carrying out the method as claimed in one of claims 1 to 5, having a cooling body (10) which has an elongate cooling groove (11) for guiding the thread (3), wherein the cooling groove (11) by way of a metering opening (12) in the groove base (17) is connected to a metering installation (13) for feeding a cooling liquid, **characterized in that** the metering installation (13) has a controllable metering means (14) for generating a conveyed quantity of cooling liquid in the range from 0.05 ml/min to 5 ml/min.

7. The cooling device as claimed in claim 6, **characterized in that** the cooling groove (11) on the cooling body (10) has a length (L) in the range from 100 mm to 300 mm.

8. The cooling device as claimed in claim 6 or 7, **characterized in that** the cooling groove (11) in the groove base (17) has a plurality of depressed groove pockets (18) which are in each case mutually separated by a guide web (19) in the groove base (17).

9. The cooling device as claimed in claim 8, **characterized in that** the guide webs (19) between the groove pockets (18) on the groove base (17) are embodied so as to have identical web widths and/or web widths of dissimilar size.

10. The cooling device as claimed in one of claims 6 to 9, **characterized in that** at least one thread guide (8) is disposed upstream of the cooling groove (11) and one thread guide (9) is disposed downstream of said cooling groove (11), and **in that** the cooling groove (11) has a groove base (17) that is curved in the thread-running direction.

11. The cooling device as claimed in one of claims 6 to 10, **characterized in that** the cooling body (10) on the cooling groove (11) is assigned a suction installation (21) for intercepting and discharging vapors.

## Revendications

1. Procédé de refroidissement d'un fil synthétique à l'intérieur d'une zone de texturation d'une machine à texturer, dans lequel un liquide de refroidissement est introduit dans une rainure de refroidissement d'un corps de refroidissement, dans lequel le liquide de refroidissement se répand dans le fond de rainure de la rainure de refroidissement, et dans lequel le fil chauffé est guidé en contact à travers la rainure de refroidissement, **caractérisé en ce que** le liquide de refroidissement est apporté à travers une ouverture de dosage dans le fond de rainure de la rainure de refroidissement en fonction d'un titre du fil avec un débit compris dans la plage de 0,05 ml/mn à 5 ml/mn.

2. Procédé selon la revendication 1, **caractérisé en ce que** le fil est guidé sur un trajet de refroidissement sur le fond de rainure de la rainure de refroidissement ayant une longueur de trajet comprise dans la plage de 100 mm à 300 mm.

3. Procédé selon la revendication 1 ou 2, **caractérisé en ce que** le liquide de refroidissement se répand à l'intérieur de la rainure de refroidissement sur une pluralité de poches de rainure consécutives dans le fond de rainure, le fil étant guidé en contact sur plusieurs nervures réalisées entre les poches de rainure.

4. Procédé selon l'une quelconque des revendications 1 à 3, caractérisé en ce le fil est guidé à travers plusieurs guide-fil qui sont placés en amont et en aval de la rainure de refroidissement, la rainure de refroidissement présentant un fond de rainure courbé dans le sens machine entre les guide-fil.

5. Procédé selon l'une quelconque des revendications précédentes 1 à 4, **caractérisé en ce qu'**une vapeur occasionnée par le fil humidifié est captée et aspirée au niveau de la rainure de refroidissement.

6. Dispositif de refroidissement permettant d'exécuter le procédé selon l'une quelconque des revendications précédentes 1 à 5, comprenant un corps de refroidissement (10) qui présente une rainure de refroidissement allongée pour le guidage du fil (3), dans lequel la rainure de refroidissement (11) est reliée par une ouverture de dosage (12) dans le fond de rainure (17) à un dispositif de dosage (13) pour apporter un liquide de refroidissement, **caractérisé en ce que** le dispositif de dosage (13) présente un moyen de dosage (14) réglable pour produire un débit de liquide de refroidissement compris dans la plage de 0,05 ml/mn à 5 ml/mn.

7. Dispositif de refroidissement selon la revendication 6, **caractérisé en ce que** la rainure de refroidissement (11) présente au niveau du corps de refroidissement (10) une longueur (L) comprise dans la plage de 100 mm à 300 mm.

8. Dispositif de refroidissement selon la revendication 6 ou 7, **caractérisé en ce que** la rainure de refroidissement (11) présente dans le fond de rainure (17) une pluralité de poches de rainure évidées (18) qui sont respectivement séparées les unes des autres par une nervure de guidage (19) dans le fond de rainure (17).

9. Dispositif de refroidissement selon la revendication 8, **caractérisé en ce que** les nervures de guidage (19) sont réalisées entre les poches de rainure (18) sur le fond de rainure (17) avec une largeur de nervure de dimension identique et/ou avec des largeurs de nervure de dimension différente.

10. Dispositif de refroidissement selon l'une quelconque des revendications 6 à 9, **caractérisé en ce qu'**au moins un guide-fil (8) est placé en amont et un guide-fil (9) est placé en aval de la rainure de refroidissement (11), et **en ce que** la rainure de refroidissement (11) présente un fond de rainure (17) courbé dans le sens machine.

11. Dispositif de refroidissement selon l'une quelconque des revendications 6 à 10, **caractérisé en ce qu'**un dispositif d'aspiration (21) pour capter et évacuer des vapeurs est associé au corps de refroidissement (10) sur la rainure de refroidissement (11).
